# EUROPÄISCHE PATENTSCHRIFT

(11) **EP 2 138 620 B1**
(45) Veröffentlichungstag und Bekanntmachung des Hinweises auf die Patenterteilung: **16.05.2012**
(21) Anmeldenummer: 09007123.4
(22) Anmeldetag: 28.05.2009
(51) Int. Cl.: D05B 27/24

(54) **Nähmaschine sowie Verfahren zum Betrieb einer derartigen Nähmaschine**
Sewing machine and method for operating same
Machine à coudre et procédé de fonctionnement d'une telle machine à coudre

(30) Priorität: 28.06.2008 DE 102008030797
(43) Veröffentlichungstag der Anmeldung: 30.12.2009
(73) Patentinhaber: Dürkopp Adler AG, 33719 Bielefeld (DE)
(72) Erfinder: Richter, Markus, 33615 Bielefeld (DE); Hinkelmann, Artur, 32107 Bad Salzuflen (DE)
(74) Vertreter: Hofmann, Matthias

(56) Entgegenhaltungen:
- EP-A- 1 897 985
- EP-A- 2 000 571
- DE-A1-102004 019 001
- DE-U1- 8 213 129

## Beschreibung

Die Erfindung betrifft eine Nähmaschine nach dem Oberbegriff des Anspruchs 1.

Derartige Nähmaschinen sind bekannt aus der EP 1 897 984 A2 und EP 1 897 985 A2.

Derartige Nähmaschinen sind hinsichtlich ihrer Betriebsflexibilität und/oder hinsichtlich ihres konstruktivem Aufwandes noch verbesserungsbedürftig.

Es ist eine Aufgabe der vorliegenden Erfindung, eine Nähmaschine der eingangs genannten Art derart weiterzubilden, dass ihre Betriebsflexibilität bei vergleichsweise niedrigem konstruktivem Aufwand erhöht ist.

Diese Aufgabe ist erfindungsgemäß gelöst durch eine Nähmaschine mit den im Anspruch 1 angegebenen Merkmalen.

Erfindungsgemäß wurde erkannt, dass eine Druckerzeugung für die mindestens eine Stoffdrückerstange über einen Servomotor, insbesondere über einen Schrittmotor, und einen Übertragungshebel eine überraschend einfache konstruktive Variante zur flexiblen Druckerzeugung auf die mindestens eine Stoffdrückerstange darstellt. Die Druckerzeugung auf die mindestens eine Stoffdrückerstange erfolgt erfindungsgemäß unabhängig vom Antrieb der Sticherzeugungsmittel. Dies schafft neue Freiheitsgrade hinsichtlich der Betätigung der mindestens einen Stoffdrückerstange während des Nähbetriebs. Auch ein Druckluftmotor kann grundsätzlich als Servomotor zum Einsatz kommen. Der Servomotor kann als Schrittmotor ausgebildet sein. Ein derartiger Schrittmotor ist eine kostengünstige Variante des erfindungsgemäßen Servomotors. Es kann ein Standard-Schrittmotor eingesetzt werden. Die Anpassung des benötigten Drehmoments zur Druckerzeugung auf die mindestens eine Stoffdrückerstange an das abgegebene Drehmoment des Motors kann mit Hilfe einer entsprechenden Umlenkung des Übertragungshebels erfolgen. Die Anpassung des benötigten Drehmoments kann auch durch eine entsprechende Ansteuerung des Schrittmotors erfolgen. Die Ansteuerung des Schrittmotors kann programmgesteuert erfolgen.

Ein Mitnehmer nach Anspruch 2 führt neben einer über den Servomotor definierten Druckerzeugung auf die mindestens eine Stoffdrückerstange auch zur Möglichkeit eines definierten Anhebens der mindestens einen Stoffdrückerstange. Dies kann beispielsweise zur Anpassung an unterschiedliche Nähgutdicken oder auch zum Lüften der mindestens einen Stoffdrückerstange genutzt werden. Soweit mindestens zwei Stoffdrückerstangen mit entsprechenden Mitnehmern zusammenwirken, ist auch ein alternierender Betrieb der beiden Stoffdrückerstangen möglich.

Zwei Stoffdrückerstangen nach Anspruch 3 führen zur Möglichkeit, über eine kontrolliert eingestellte Schlupfdifferenz einen bogenförmigen Nahtverlauf zu nähen. Auch ein alternierender Betrieb zwischen den beiden druckabgebenden Einrichtungen der beiden Stoffdrückerstangen ist möglich.

Wenn beide druckerzeugenden Einrichtungen nach Anspruch 4 erfindungsgemäß mit einem Servomotor und einem Übertragungshebel ausgeführt sind, führt dies zu einer nochmaligen Erweiterung der Freiheitsgrade beim Betrieb der Nähmaschine. Beide Übertragungshebel können mit Mitnehmern zusammenwirken, so dass beide druckabgebenden Einrichtungen auch angehoben werden können.

Eine Anordnung nach Anspruch 5 ermöglicht eine benachbarte Anordnung der beiden Stoffdrückerstangen, so dass diese ohne größeren konstruktiven Aufwand an benachbarten Stellen mit dem Stoff zusammenwirken können.

Ein umlaufendes Stoff-Transportband nach Anspruch 6 ermöglicht einen Nähgutvorschub und/oder ein kontrolliertes Einbringen von Nähgut-Mehrweite.

Eine zentrale Steuereinrichtung nach Anspruch 7 ermöglicht eine Synchronisation der Stoffdrückerstangenbetätigung mit der Sticherzeugung. Insbesondere ist ein flexibler und programmierbarer Ablauf der Bewegung der Stoffdrückerstangen möglich. Die Ansteuerung der mindestens einen druckerzeugenden Einrichtung kann abhängig von programmierten oder während des Nähbetriebs gemessenen Parametern erfolgen.

Ein Positionsgeber nach Anspruch 8 ermöglicht die Messung einer momentan mit der Nähmaschine verarbeiteten Nähgutdicke. Dieser Messwert kann dann zur Ansteuerung der Nähmaschine, insbesondere zur Ansteuerung der Servomotoren, genutzt werden.

Ein mehrgliedriger Übertragungsmechanismus nach Anspruch 9 ermöglicht eine Drehmomentanpassung über einen weiten Bereich.

Eine weitere Aufgabe der Erfindung ist es, Betriebsverfahren anzugeben, die mit Hilfe der erfindungsgemäßen Nähmaschine möglich sind.

Diese Aufgabe ist erfindungsgemäß gelöst durch die Betriebsverfahren mit den Merkmalen nach den Ansprüchen 10, 12 und 15. Mit diesen Betriebsverfahren ist ein verbessertes Nähguthandling bzw. ein qualitativ hochwertiges Nähergebnis erreichbar. Über die Ansteuerung der mindestens einen Stoffdrückerstange über den mindestens einen Servomotor ist einerseits eine Positionierung der druckabgebenden Einrichtungen möglich. Andererseits ist über die Ansteuerung der Stoffdrückerstangen auch beispielsweise eine Federcharakteristik des zeitlichen Druckverlaufs, den die druckabgebenden Einrichtungen auf den Stoff ausüben, einstellbar.

Beim Betriebsverfahren nach Anspruch 10 wird der Druck, der über die Stoffdrückerstange auf den Stoff ausgeübt wird, während des Stichs variiert. Druck wird auf den Stoff nur dann ausgeübt, wenn dies für die Stichbildung unbedingt erforderlich ist. Dies vermindert die Stoffbelastung und führt zur Möglichkeit eines beschleunigten Nähvorgangs. Zudem kann ein Drehen des Stoffes während des Nähens erleichtert werden, was zu einem verbesserten Nähguthandling führt.

Eine Fadenspannungsvorgabe nach Anspruch 11 führt zu einem besonders wirtschaftlichen Nähbetrieb. Es ist auch möglich, den Druck, den die mindestens eine Stoffdrückerstange auf den Stoff ausübt, abhängig von einem vorgegebenen oder gemessenen Vorgabewert einzustellen.

Entsprechende Vorteile hat das Verfahren nach Anspruch 12.

Eine mehrweitenabhängige Hubvorgabe nach Anspruch 13 berücksichtigt eine Stoffkräuselung beim Nähen.

Die Vorteile des Verfahrens nach Anspruch 14 entsprechen denen des Verfahrens nach Anspruch 11.

Das Verfahren nach Anspruch 15 ermöglicht z. B. die Vorgabe eines gebogenen Nahtverlaufs.

Ein Ausführungsbeispiel der Erfindung wird nachfolgend anhand der Zeichnung näher erläutert. In dieser zeigen:
- Fig. 1: perspektivisch einen Ausschnitt einer Nähmaschine, bei der zur Sichtbarmachung interner Details Gehäuseelemente ab- genommen sowie Komponenten abmontiert sind;
- Fig. 2: eine bedienerseitige Ansicht des Ausschnitts der Nähmaschi- ne nach Fig. 1;
- Fig. 3: eine Ansicht gemäß Blickrichtung III in Fig. 2;
- Fig. 4: eine Ansicht gemäß Blickrichtung IV in Fig. 3;
- Fig. 5: eine Aufsicht gemäß Blickrichtung V in Fig. 2; und
- Fig. 6: perspektivisch zwei Stoffdrückerstangen der Nähmaschine nach den Fig. 1 bis 5 mit zwei druckerzeugenden Einrichtun- gen.

Eine Nähmaschine 1 hat einen oberen Arm 2 mit einem Maschinenkopf 3, einen in der Zeichnung nicht dargestellten vertikalen Ständer und ein unteres Gehäuse, das üblicherweise als Grundplatte 4 bezeichnet wird. Die Grundplatte 4 hat eine nach oben ragende Säule 5, weshalb die Nähmaschine 1 auch als Säulen-Nähmaschine bezeichnet wird. Die Nähmaschine 1 kann als Ärmeleinnähmaschine eingesetzt werden.

Im Arm 2 ist eine nicht näher dargestellte Armwelle zum auf- und abgehenden Antrieb einer nicht dargestellten Nadelstange mit Nadelstangenachse 6 drehbar gelagert. Der Antrieb der Armwelle erfolgt über einen im Arm 2 montierten Antriebsmotor und einen Riemenantrieb, die beide in der Zeichnung nicht dargestellt sind. Über die Armwelle und einen ebenfalls nicht dargestellten Kurbeltrieb ist die im Arm 2 vertikal gelagerte Nadelstange vertikal auf- und abgehend antreibbar, wobei die Nadelstange an ihrem unteren Ende eine Nadel trägt. Unterhalb der Nadelstange ist in der Säule 5 ein Greifer drehantreibbar gelagert. Zu vernähende Nähgutteile werden über eine die Oberseite der Säule 5 bildende Stichlochplatte geführt, durch die die Nadel in den Bereich des Greifers hindurchtritt. Die Nadel einerseits und der Greifer andererseits stellen Sticherzeugungsmittel der Nähmaschine 1 dar.

Zum Vorschieben der miteinander zu vernähenden Nähgutteile in einer Haupt-Nährichtung 7 (vgl. Fig. 3) der Nähmaschine 1 dienen eine untere Stoffschieber-Baugruppe 8 und eine obere Stoffschieber-Baugruppe 9. Auch ein Vorschub der Nähgutteile in einer Gegenrichtung zur Haupt-Nährichtung 7, also insbesondere ein Rückwärtsnähen, ist möglich.

Die untere Stoffschieber-Baugruppe 8 hat zwei nebeneinander laufende untere Transportbänder 10, 11, die als Polyurethan-beschichtete Zahnriemen ausgeführt sind. Die Zahnriemen können auch aus einem Elastomer hergestellt sein. Die Transportbänder 10, 11 werden über in der Säule 5 gelagerte Zahnscheiben 12 von einem gemeinsamen Antrieb 12a so angetrieben, dass sie sich relativ zur Stichplatte in der Nährichtung 7 mit der gleichen Geschwindigkeit bewegen. Dieser Antrieb 12a der beiden unteren Transportbänder 10, 11 ist beispielsweise in der Fig. 1 dargestellt. Beim Antrieb 12a handelt es sich um einen Servomotor.

Mit dem in der Fig. 2 links und in der Fig. 4 rechts dargestellten unteren Transportband 10 und dem in der Fig. 2 rechts und in der Fig. 4 links dargestellten unteren Transportband 11 wirkt jeweils ein oberes Transportband 13, 13a zusammen. Das dem unteren Transportband 10 zugeordnete obere Transportband 13 ist breiter ausgeführt als das dem unteren Transportband 11 zugeordnete obere Transportband 13a. Die oberen Transportbänder 13, 13a sind jeweils als geschlossenes Endlos-Transportband und ebenfalls als Polyurethan-beschichteter Zahnriemen oder Elastomer-Zahnriemen ausgeführt.

Dort, wo das obere Transportband 13 mit dem unteren Transportband 10 zum Nähgutvorschub zwischenliegender Nähgutteile zusammenwirkt, ist das obere Transportband 13 über eine an einem Drückerfuß 14 gelagerte Umlenkrolle umgelenkt. Der Drückerfuß 14 stellt eine druckabgebende Einrichtung der Nähmaschine 1 dar, die über das obere Transportband 13 mit den zu vernähenden Nähgutteilen, also mit dem zu vernähenden Stoff, zusammenwirkt. Eine weitere Umlenkung des oberen Transportbandes 13 erfolgt über einen am Maschinenkopf 3 festgelegten Ausleger 15. Angetrieben ist das obere Transportband 13 über eine Zahnscheibe 16. Diese wird von einem Bandantriebs-Servomotor 17 angetrieben, der als Schritt-motor ausgeführt ist.

Der Drückerfuß 14 ist an einer ersten, kopfseitigen Stoffdrückerstange 18 montiert. Diese ist in einer Stoffstangenbuchse 19 axial geführt, die am Maschinenkopf 3 festgelegt ist. Der Drückerfuß 14 ist am nähgutseitigen Ende der ersten Stoffdrückerstange 18 festgelegt. Am gegenüberliegenden, maschinenkopfseitigen Ende wirkt die erste Stoffdrückerstange 18 mit einer ersten druckerzeugenden Einrichtung 20 zusammen. Diese hat einen als Schrittmotor ausgeführten Servomotor 21 und als Übertragungsmechanismus einen Übertragungshebel 22 (vgl. Fig. 2 und 6), der drehfest mit einer Motorwelle 23 des Servomotors 21 verbunden ist. Radial beabstandet von der Motorwelle 23 steht der Übertragungshebel 22 in Schubverbindung mit dem maschinenkopfseitigen Ende der ersten Stoffdrückerstange 18. Bei den Servomotoren 21 kann es sich insbesondere um Standard-Schrittmotoren handeln.

Wie insbesondere der Fig. 6 entnommen werden kann, ist der Übertragungshebel 22 mehrteilig. Ein erstes Übertragungsglied 24 ist drehfest mit der Motorwelle 23 verbunden. Das Ende des radial verlaufenden Übertragungsgliedes 24 ist über ein Verbindungsgelenk 25 an einem weiteren Übertragungsglied 26 des Übertragungshebels 22 angelenkt. Das weitere Übertragungsglied 26 ist um ein fest mit dem Maschinenkopf 3 verbundenes Schwenkgelenk 27 verschwenkbar. Das dem Verbindungsgelenk 25 gegenüberliegende Ende des Übertragungsglieds 26 ist mit einem Mitnehmerbolzen 28 verbunden, der seinerseits am maschinenkopfseitigen Ende der ersten Stoffdrückerstange 18 festgelegt ist. Der Mitnehmerbolzen 28 stellt sicher, dass die erste Stoffdrückerstange 18 mit der druckerzeugenden Einrichtung 20 nicht nur in Schub-, sondern auch in Zugverbindung steht. Mit dem in der Fig. 2 rechts und in der Fig. 4 links dargestellten unteren Transportband 11 wirkt über das zugeordnete obere Transportband 13a ein weiterer, ständerseitigen Drückerfuß 29 zum Vorschub zwischenliegenden Nähguts in der Nährichtung 7 zusammen. Unterschiedliche Transportgeschwindigkeiten der Transportbänder 13, 13a können durch Verwendung von individuellen Zahnscheiben am Ort der Zahnscheibe 16 mit unterschiedlichem Durchmesser erzielt werden, wobei dann jedem der oberen Transportbänder 13, 13a eine dieser individuellen Zahnscheiben zugeordnet ist. Der weitere Drückerfuß 29 stellt das nähgutseitige Ende einer weiteren, armseitigen Stoffdrückerstange 30 dar. Ein maschinenkopfseitiges Ende der weiteren Stoffdrückerstange 30 steht mit einer weiteren druckerzeugenden Einrichtung 31 in Schub- und Zugverbindung. In Bezug auf eine in der Fig. 2 gestrichelt angedeutete Symmetrieebene 32 entspricht der Aufbau der weiteren druckerzeugenden Einrichtung 31 spiegelsymmetrisch im Wesentlichen dem Aufbau der ersten druckerzeugenden Einrichtung 20, so dass nachfolgend nur diejenigen Details erläutert werden, in denen dieser Aufbau von der Spiegelsymmetrie abweicht. Das Übertragungsglied 26 der weiteren druckerzeugenden Einrichtung 31 ist verglichen mit dem Übertragungsglied 26 der ersten druckerzeugenden Einrichtung 20 in Bezug auf die Motorwelle 23 axial zum Inneren des Maschinenkopfs 3 hin versetzt angeordnet, so dass die beiden Übertragungsglieder 26 der druckerzeugenden Einrichtungen 20, 31 einander nicht stören. Die Übertragungsglieder 26 sorgen für eine Übersetzung des von den Übertragungsgliedern 24 erzeugten Drehmoments auf die Stoffdrückerstangen 18, 30.

Auch die zweite Stoffdrückerstange 30 ist in einer Stoffstangenbuchse 19 in ihrer Axialbewegung geführt.

Die beiden Stoffdrückerstangen 18, 30 und damit auch ihre beiden maschinenkopfseitigen Enden sind einander direkt benachbart angeordnet.

Über entsprechende Signalverbindungen, die in der Zeichnung nicht dargestellt sind, stehen die beiden Servomotoren 21 der beiden druckerzeugenden Einrichtungen 20, 31, der Bandantriebs-Servomotor 17 und der Antrieb für die Armwelle der Nähmaschine 1 mit einer zentralen Steuereinrichtung 33 (vgl. Fig. 4) der Nähmaschine 1 in Signalverbindung. Auch mit dem Servomotor 12a steht die Steuereinrichtung 33 in Signalverbindung. Die Steuereinrichtung 33 steht mit einem in der Fig. 3 schematisch angedeuteten Positionsgeber 34 zur Auswertung einer Momentanposition der Armwelle in Signalverbindung. Weiterhin steht die Steuereinrichtung 33 mit in den Servomotoren 21 der druckerzeugenden Einrichtungen 20, 31 jeweils integrierten Positionsgebern zur Auswertung einer Momentanposition der Motorwellen 33 in Signalverbindung. Die beiden druckerzeugenden Einrichtungen 20, 31 können von der Steuereinrichtung 33 unabhängig voneinander angesteuert werden.

Eine Hubbewegung der Mitnehmerbolzen 28 aufgrund der Betätigung der druckerzeugenden Einrichtungen 20, 31 ist über eine am Maschinenkopf 3 festgelegte Langlochplatte 35 geführt.

Beim Betrieb der Nähmaschine 1 sorgen die synchronisiert miteinander laufenden Transportbänder 10, 11 und 13, 13a für einen Vorschub der Nähgutteile in der Nährichtung 7. Über die beiden druckerzeugenden Einrichtungen 20 und 31 kann ein Schlupf zwischen den Transportbändern 10 und 13 einerseits und zwischen den Transportbändern 11 und 13a andererseits vorgegeben werden. Je nach dem relativen Schlupf zwischen den Transportbändern 10 und 13 einerseits und den Transportbändern 11 und 13a andererseits kann dem Vorschub in der Nährichtung 7 ein Krümmungsbeitrag hinzugefügt werden, so dass eine in der Ebene des Nähguts gekrümmte Naht mit vom Schlupfverhältnis abhängigem Krümmungsradius genäht werden kann. Über das Verhältnis der Bandlaufgeschwindigkeiten der Bänder 10 und 13 kann zudem, falls gewünscht, ein Kräuselmaß vorgegeben werden.

Je nach der Dicke der Nähgutteile zwischen den Transportbändern 10, 13 einerseits und zwischen den Transportbändern 11, 13a andererseits ergibt sich bei gegebenem Druck, den die druckerzeugenden Einrichtungen 20, 31 auf die Stoffdrückerstangen 18, 30 ausüben, also bei gegebenem Drehmoment der Servomotoren 21, eine zugehörige Drehposition der Motorwellen 23, die von den integrierten Positionsgebern der Servomotoren 21 erfasst werden kann. Über die Positionsgeber ist daher eine Messung der momentanen Dicke des Nähgutes möglich. Diese Dickenmessung kann von der Steuereinrichtung 33 beispielsweise zur Vorgabe einer Stichlänge oder einer Vorschub-Transportgeschwindigkeit oder einer Fadenspannung genutzt werden.

Der Druck, den die druckerzeugenden Einrichtungen 20, 31 und damit die Stoffdrückerstangen 18, 30 auf das Nähgut ausüben, kann, gesteuert durch die Steuereinrichtung 33, während der Durchführung eines Stichs gemäß einer Druck-Vorgabekurve, den die Servomotoren 21 über die Übertragungshebel 22 auf die Stoffdrückerstangen 18, 30 ausüben, variiert werden. Insbesondere kann der Fußdruck über die beiden Stoffdrückerstangen 18, 30 variabel während eines Stichs vorgegeben werden. Da die Servomotoren 21 unabhängig vom Armwellenantrieb arbeiten, kann diese Druck-Vorgabekurve synchronisiert zur Sticherzeugung abgearbeitet werden, dies ist jedoch nicht zwingend. Beispielsweise kann bei jedem zweiten Stich ein Druck gemäß einer anderen Druck-Vorgabekurve oder, soweit auch der Hub der Stoffdrückerstangen 18, 30 einbezogen wird, gemäß einem anderen Druck- und Bewegungsprofil ausgeübt werden.

Eine Fadenspannung eines Nähfadens der Nähmaschine 1 kann abhängig vom Druck, der über die druckerzeugenden Einrichtungen 20, 31 ausgeübt wird, gesteuert über die Steuereinrichtung 33 vorgegeben werden. Auch eine Druckvorgabe abhängig von einem Vorgabewert, insbesondere von der Armwellendrehzahl, abhängig von der Stichlänge oder individuell während verschiedener Stichsegmente ist möglich. Mit den druckerzeugenden Einrichtungen 20, 31 kann zudem ein Hub der Stoffdrückerstangen 18, 30 während des Nähbetriebs und insbesondere während eines Stichs, individuell gemäß einer Hub-Vorgabekurve, den die Servomotoren 21 über die Übertragungshebel 22 den Stoffdrückerstangen 18, 30 vermitteln, variiert werden. Auch dieser Hub kann, z. B. zur Vorgabe einer über die Transportbänder 10, 11 und 13 zu erzeugenden Stoff-Mehrweite insbesondere abhängig von einem Vorgabewert variabel vorgegeben werden. Abhängig von diesem Hub kann beispielsweise auch die Fadenspannung vorgegeben werden. Auch eine Hubvorgabe abhängig von der Armwellendrehzahl ist möglich.

Aufgrund der individuellen Ansteuerbarkeit der beiden Servomotoren 21 ist eine Alternierung des Betriebs der beiden Stoffdrückerstangen 18, 30 möglich.

Da über die Mitnehmerbolzen 28 die Servomotoren 21 auch eine Zugwirkung auf die Stoffdrückerstangen 18, 30 ausüben können, ist hierüber auch eine Lüftung der beiden Drückerfüße 14, 29 möglich.

Die Steuereinrichtung 33 kann vorab programmierte Abläufe mit Druck-und Hub-Vorgabekurven abarbeiten.

Über eine entsprechende Vorgabe durch die Steuereinrichtung 33 ist eine Schnellverstellung der Hubhöhe, die die Stoffdrückerstangen 18, 30 während des Nähbetriebs vollführen, möglich.

## Patentansprüche

1. Nähmaschine (1)
- mit einem Maschinenkopf (3),
- mit mindestens einer Stoffdrückerstange (18, 30),
-- mit einem nähgutseitigen Ende, an dem die Stoffdrückerstange (18, 30) mit einer druckabgebenden Einrichtung (14, 29) verbunden ist, die zum Zusammenwirken mit zu vernähendem Stoff ausgebildet ist,
-- mit einem maschinenkopfseitigen Ende, an dem die Stoffdrückerstange (18, 30) mit einer druckerzeugenden Einrichtung (20, 31) zusammenwirkt,
**dadurch gekennzeichnet, dass** die druckerzeugende Einrichtung (20, 31) aufweist:
- einen Servomotor (21),
- einen Übertragungshebel (22), der drehfest mit einer Motorwelle (23) des Servomotors (21) verbunden ist und radial beabstandet von der Motorwelle (23) in Schubverbindung mit dem maschinenkopfseitigen Ende der Stoffdrückerstange (18, 30) steht.

2. Nähmaschine nach Anspruch 1, **dadurch gekennzeichnet, dass** das maschinenkopfseitige Ende der mindestens einen Stoffdrückerstange (18, 30) mit einem Mitnehmer (28) derart zusammenwirkt, dass der Übertragungshebel (22) radial beabstandet von der Motorwelle (23) auch in Zugverbindung mit dem maschinenkopfseitigen Ende der Stoffdrückerstange (18, 30) steht.

3. Nähmaschine nach Anspruch 1 oder 2, **gekennzeichnet durch** zwei Stoffdrückerstangen (18, 30),
- mit jeweils einem nähgutseitigen Ende, an dem die Stoffdrückerstange (18, 30) mit einer druckabgebenden Einrichtung (14, 29) verbunden ist, die zum Zusammenwirken mit zu vernähendem Stoff ausgebildet ist,
- mit jeweils einem maschinenkopfseitigen Ende, an dem die Stoffdrückerstange (18, 30) mit jeweils einer druckerzeugenden Einrichtung (20, 31) zusammenwirkt.

4. Nähmaschine nach Anspruch 3, **dadurch gekennzeichnet, dass** jede der beiden druckerzeugenden Einrichtungen aufweist:
- einen Servomotor (21),
- einen Übertragungshebel (22), der drehfest mit einer Motorwelle (23) des Servomotors (21) verbunden ist und radial beabstandet von der Motorwelle (23) in Schubverbindung mit dem maschinenkopfseitigen Ende der Stoffdrückerstange (18, 30) steht.

5. Nähmaschine nach Anspruch 3 oder 4, **dadurch gekennzeichnet, dass** die beiden druckerzeugenden Einrichtungen (20, 31) so angeordnet sind, dass die mit dem maschinenkopfseitigen Ende der Stoffdrückerstangen (18, 30) in Schubverbindung stehenden Abschnitte der beiden Übertragungshebel (22) einander direkt benachbart sind.

6. Nähmaschine nach einem der Ansprüche 1 bis 5, **dadurch gekennzeichnet, dass** die druckabgebende Einrichtung (14, 29), mit der die mindestens eine Stoffdrückerstange (18, 30) zusammenwirkt, mit einem umlaufenden Stoff-Transportband (13, 13 a) zusammenwirkt.

7. Nähmaschine nach einem der Ansprüche 1 bis 6, **dadurch gekennzeichnet, dass** der mindestens eine Servomotor (21) mit einer zentralen Steuereinrichtung (33) der Nähmaschine (1) in Signalverbindung steht, wobei die zentrale Steuereinrichtung (33) ihrerseits mit einem Nähmaschinenantrieb zur gesteuerten Bewegung von Sticherzeugungsmitteln der Nähmaschine in Signalverbindung steht.

8. Nähmaschine nach Anspruch 7, **dadurch gekennzeichnet, dass** die Steuereinrichtung (33) mit einem Positionsgeber des Servomotors (21) zur Auswertung einer Momentansituation der Motorwelle (23) in Signalverbindung steht.

9. Nähmaschine nach einem der Ansprüche 1 bis 8, **dadurch gekennzeichnet, dass** der Übertragungshebel (22) als mehrgliedriger Übertragungsmechanismus ausgebildet ist und insbesondere mindestens zwei aneinander angelenkte Übertragungsglieder (24, 26) aufweist.

10. Verfahren zum Betrieb einer Nähmaschine
- mit einem Maschinenkopf (3),
- mit mindestens einer Stoffdrückerstange (18, 30),
-- mit einem nähgutseitigen Ende, an dem die Stoffdrückerstange (18, 30) mit einer druckabgebenden Einrichtung (14, 29) verbunden ist, die zum Zusammenwirken mit zu vernähendem Stoff ausgebildet ist,
-- mit einem maschinenkopfseitigen Ende, an dem die Stoffdrückerstange (18, 30) mit einer druckerzeugenden Einrichtung (20, 31) zusammenwirkt,
- wobei die druckerzeugende Einrichtung (20, 31) aufweist:
-- einen Servomotor (21),
-- einen Übertragungshebel (22), der drehfest mit einer Motorwelle (23) des Servomotors (21) verbunden ist und radial beabstandet von der Motorwelle (23) in Schubverbindung mit dem maschinenkopfseitigen Ende der Stoffdrückerstange (18, 30) steht,
**dadurch gekennzeichnet, dass** der Druck, den die Stoffdrückerstange (18, 30) auf den Stoff ausübt, während der Durchführung eines Stichs gemäß einer Druck-Vorgabekurve, den der Servomotor (21) über den Übertragungshebel (22) auf die Stoffdrückerstange (18, 30) ausübt, variiert.

11. Verfahren nach Anspruch 10, **dadurch gekennzeichnet, dass** eine Fadenspannung abhängig von einem von der mindestens einen Stoffdrückerstange (18, 30) auf den Stoff ausgeübten Druck vorgegeben wird.

12. Verfahren zum Betrieb einer Nähmaschine nach einem der Ansprüche 1 bis 9, **dadurch gekennzeichnet, dass** der Hub, den die Stoffdrückerstange (18, 30) während eines Stichs ausführt, gemäß einer Hub-Vorgabekurve, den der Servomotor (21) über den Übertragungshebel (22) der Stoffdrückerstange (18, 30) vermittelt, variiert.

13. Verfahren nach Anspruch 12 unter Rückbeziehung auf Anspruch 6, **dadurch gekennzeichnet, dass** das Stoff-Transportband (13, 13a) mit einem zur Unterstützung des Stoffes von der anderen Seite her ausgebildeten Stoff-Transportband (10, 11) zusammenwirkt, wobei der Hub abhängig von einer über die Stoff-Transportbänder (10, 13; 11, 13a) zu erzeugenden Stoff-Mehrweite variabel vorgegeben wird.

14. Verfahren nach Anspruch 12 oder 13, **dadurch gekennzeichnet, dass** der Hub abhängig von einer vorgegebenen und gemessenen Fadenspannung oder einer Drehzahl einer Armwelle der Nähmaschine (1) vorgegeben wird.

15. Verfahren zum Betrieb einer Nähmaschine,
- mit einem Maschinenkopf (3),
- mit zwei Stoffdrückerstangen (18, 30),
-- mit jeweils einem nähgutseitigen Ende, an dem die Stoffdrückerstange (18, 30) mit einer druckabgebenden Einrichtung (14, 29) verbunden ist, die zum Zusammenwirken mit zu vernähendem Stoff ausgebildet ist,
-- mit jeweils einem maschinenkopfseitigen Ende, an dem die Stoffdrückerstange (18, 30) mit jeweils einer druckerzeugenden Einrichtung (20, 31) zusammenwirkt,
wobei jede der beiden druckerzeugenden Einrichtungen aufweist:
-- einen Servomotor (21),
-- einen Übertragungshebel (22), der drehfest mit einer Motorwelle (23) des Servomotors (21) verbunden ist und radial beabstandet von der Motorwelle (23) in Schubverbindung mit dem maschinenkopfseitigen Ende der Stoffdrückerstange (18, 30) steht,
wobei die druckabgebende Einrichtung (14, 29), mit der die mindestens eine Stoffdrückerstange (18, 30) zusammenwirkt, mit einem umlaufenden Stoff-Transportband (13, 13a) zusammenwirkt,
**dadurch gekennzeichnet, dass**
- der Druck, den die Stoffdrückerstangen (18, 30) auf den Stoff ausüben, während der Durchführung eines Stichs gemäß einer Druck-Vorgabekurve, den die Servomotoren (21) über die Übertragungshebel (22) auf die Stoffdrückerstangen (18, 30) ausüben, variiert, und
- der Hub, den die Stoffdrückerstangen (18, 30) während eines Stichs ausführen, gemäß einer Hub-Vorgabekurve, den die Servomotoren (21) über die Übertragungshebel (22) den Stoffdrückerstangen (18, 30) vermitteln, variiert,
- wobei die Druck- und die Hubvariation abhängig von einem über die Stoff-Transportbänder (10, 11; 13, 13a) vorzugebenden geraden oder bogenförmigen Nahtverlauf vorgegeben wird.

## Claims

1. Sewing machine (1) comprising
- a machine head (3);
- at least one pressure bar (18, 30) comprising
-- a fabric end, located near a fabric to be sewn, where the pressure bar (18, 30) is connected to a pressure-applying device (14, 29) which is designed for interaction with the fabric;
-- a machine end, located near the machine head (3), where the pressure bar (18, 30) interacts with a pressure-generating device (20, 31),
**characterized in that** the pressure-generating device (20, 31) comprises
- a servomotor (21);
- a transmission lever (22) which is mounted to a motor shaft (23) of the servomotor (21) in a torque-proof manner and which is in push connection at a radial distance from the motor shaft (23) with the machine end of the pressure bar (18, 30).

2. Sewing machine according to claim 1, **characterized in that** the machine end of the at least one pressure bar (18, 30) interacts with an entrainer (28) in such a way that the transmission lever (22) is also in pull connection at a radial distance from the motor shaft (23) with the machine end of the pressure bar (18, 30).

3. Sewing machine according to claim 1 or 2, **characterized by** two pressure bars (18, 30) comprising
- in each case one fabric end, located near the fabric, where the pressure bar (18, 30) is connected to a pressure-applying device (14, 29) which is designed for interaction with the fabric;
- in each case one machine end, located near the machine head (3), where the pressure bar (18, 30) interacts with in each case one pressure-generating device (20, 31).

4. Sewing machine according to claim 3, **characterized in that** each of the two pressure-generating devices comprises
- a servomotor (21);
- a transmission lever (22) which is mounted to a motor shaft (23) of the servomotor (21) in a torque-proof manner and which is in push connection at a radial distance from the motor shaft (23) with the machine end of the pressure bar (18, 30).

5. Sewing machine according to claim 3 or 4, **characterized in that** the two pressure-generating devices (20, 31) are arranged in such a way that the portions of the two transmission levers (22), which are in push connection with the machine ends of the pressure bars (18, 30), are directly adjacent to each other.

6. Sewing machine according to one of claims 1 to 5, **characterized in that** the pressure-applying device (14, 29) interacting with the at least one pressure bar (18, 3 0) interacts with a rotating fabric feed belt (13, 13a).

7. Sewing machine according to one of claims 1 to 6, **characterized in that** the at least one servomotor (21) is signally connected with a central control device (33) of the sewing machine (1), with the central control device (33) in turn being signally connected with a sewing machine drive for controlled movement of stitch formation means of the sewing machine.

8. Sewing machine according to claim 7, **characterized in that** the control device (33) is signally connected with a position transducer of the servomotor (21) for evaluation of a current position of the motor shaft (23).

9. Sewing machine according to one of claims 1 to 8, **characterized in that** the transmission lever (22) is designed as a multi-component transmission mechanism and comprises in particular at least two transmission members (24, 26) which are articulated to each other.

10. Method of operating a sewing machine comprising
- a machine head (3);
- at least one pressure bar (18, 30) comprising
-- a fabric end, located near a fabric to be sewn, where the pressure bar (18, 30) is connected to a pressure-applying device (14, 29) which is designed for interaction with the fabric;
-- a machine end, located near the machine head (3), where the pressure bar (18, 30) interacts with a pressure-generating device (20, 31),
- wherein the pressure-generating device (20, 31) comprises
-- a servomotor (21);
-- a transmission lever (22) which is mounted to a motor shaft (23) of the servomotor (21) in a torque-proof manner and which is in push connection at a radial distance from the motor shaft (23) with the machine end of the pressure bar (18, 30), **characterized in that** the pressure exerted on the fabric by the pressure bar (18, 30) varies during the formation of a stitch with respect to a set pressure curve exerted on the pressure bar (18, 30) by means of the servomotor (21) via the transmission lever (22).

11. Method according to claim 10, **characterized in that** a thread tension is specified depending on a pressure exerted on the fabric by the at least one pressure bar (18, 30).

12. Method of operating a sewing machine according to one of claims 1 to 9, **characterized in that** the stroke performed by the pressure bar (18, 30) during a stitch varies with respect to a set stroke curve transmitted to the pressure bar (18, 30) by the stroke motor (21) via the transmission lever (22).

13. Method according to claim 12 with reference to claim 6, **characterized in that** the fabric feed belt (13, 13a) interacts with a fabric feed belt (10, 11) designed for supporting the fabric from the other side, with the stroke being variably specified depending on an extra fabric width to be generated by means of the fabric feed belts (10, 13; 11, 13a).

14. Method according to claim 12 or 13, **characterized in that** the stroke is specified depending on a given and measured thread tension or a speed of an arm shaft of the sewing machine (1).

15. Method of operating a sewing machine, comprising
- a machine head (3);
- two pressure bars (18, 30) comprising
-- in each case one fabric end, located near the fabric, where the pressure bar (18, 30) is connected to a pressure-applying device (14, 29) which is designed for interaction with the fabric;
-- in each case one machine end, located near the machine head (3), where the pressure bar (18, 30) interacts with in each case one pressure-generating device (20, 31)
each of the pressure-generating device comprising:
-- a servomotor (21);
-- a transmission lever (22) which is mounted to a motor shaft (23) of the servomotor (21) in a torque-proof manner and which is in push connection at a radial distance from the motor shaft (23) with the machine end of the pressure bar (18, 30),
wherein the pressure-applying device (14, 29), with which the at least one pressure bar (18, 30) interacts, interacts with a rotating fabric feed belt (13, 13 a),
**characterized in that**
- the pressure, which is exerted on the fabric by the pressure bars (18, 30) varies during the formation of a stitch with respect to a set pressure curve exerted on the pressure bars (18, 30) by the servomotors (21) via the transmission levers (22); and
- the stroke, which is exerted by the pressure bars (18, 30) during a stitch, varies with respect to a set stroke curve transmitted to the pressure bars (18, 30) by the servomotors (21) via the transmission levers (22);
- with the pressure and stroke variation being specified depending on a straight or curved seam pattern to be specified by means of the fabric feed belts (10, 11; 13, 13a).

## Revendications

1. Machine à coudre (1),
- comprenant une tête de machine (3),
- comprenant au moins une tige de pied de biche (18, 30),
-- comprenant une extrémité du côté de l'ouvrage à coudre avec laquelle la tige de pied de biche (18, 30) est reliée par l'intermédiaire d'un dispositif exerçant une pression (14, 29), dispositif qui est conçu pour agir conjointement avec le tissu à coudre,
-- comprenant une extrémité du côté de la tête de machine où la tige de pied de biche (18, 30) agit conjointement avec un dispositif générant une pression (20, 31), **caractérisée en ce que** le dispositif générant une pression (20, 31) présente :
- un servomoteur (21),
- un levier de transmission (22) qui est relié de manière solidaire en rotation avec un arbre moteur (23) du servomoteur (21) et est disposé, espacé de manière radiale par rapport à l'arbre moteur (23), dans une position de liaison par poussée avec l'extrémité de la tige pied de biche (18, 30) du côté de la tête de machine.

2. Machine à coudre selon la revendication 1 **caractérisée en ce que** l'extrémité du côté de la tête de machine d'au moins une tige de pied de biche (18, 30) agit conjointement avec un entraînement (28) de telle sorte que le levier de transmission (22) espacé de manière radiale par rapport à l'arbre-moteur (23) est également dans une position de liaison par traction avec l'extrémité de la tige de pied de biche (18, 30) du côté de la tête de machine.

3. Machine à coudre selon les revendications 1 ou 2 **caractérisée par** deux tiges de pied de biche (18, 30),
- comprenant chacune une extrémité du côté de l'ouvrage à coudre avec laquelle la tige de pied de biche (18, 30) est reliée par l'intermédiaire d'un dispositif exerçant une pression (14, 29), dispositif qui est conçu pour agir conjointement avec le tissu à coudre,
- comprenant chacune une extrémité du côté de la tête de machine avec laquelle la tige de pied de biche (18, 30) agit conjointement par l'intermédiaire du dispositif exerçant une pression (20, 31) correspondant.

4. Machine à coudre selon la revendication 3 **caractérisé en ce que** chacun des deux dispositifs exerçant une pression présente :
- un servomoteur (21)
- un levier de transmission (22) qui est relié de manière solidaire en rotation avec un arbre-moteur (23) du servomoteur (21) et qui espacé de manière radiale par rapport à l'arbre moteur (23) dans une position de liaison par poussée de l'extrémité de la tige de pied de biche (18, 30) du côté de la tête de machine.

5. Machine à coudre selon les revendications 3 ou 4 **caractérisée en ce que** les deux dispositifs exerçant une pression (20, 31) sont disposés de telle manière que les portions des deux leviers de transmission (22) se situant à l'extrémité de la tige de pied de biche (18, 30) du côté de la tête de machine dans une position de liaison par poussée sont directement voisines l'une de l'autre.

6. Machine à coudre selon l'une des revendications de 1 à 5 **caractérisée en ce que** le dispositif exerçant une pression (14, 29) agit conjointement avec au moins une tige de pied de biche (18, 30), agit conjointement avec une bande transporteuse de tissu (13, 13a) circulaire.

7. Machine à coudre selon l'une des revendications de 1 à 6 **caractérisée en ce qu'**au moins un servomoteur (21) est en liaison par un signal avec un dispositif de commande (33) central de la machine à coudre (1), le dispositif de commande (33) central étant, pour sa part, en liaison par signal avec l'entraînement de la machine à coudre pour le mouvement commandé des moyens de réalisation des points de la machine à coudre.

8. Machine à coudre selon la revendication 7 **caractérisée en ce que** le dispositif de commande (33) est en liaison par signal avec un capteur de position du servomoteur (21) pour la détermination d'une position instantanée de l'arbre moteur (23).

9. Machine à coudre selon l'une des revendications de 1 à 8 **caractérisée en ce que** le levier de transmission (22) est conçu sous la forme d'un mécanisme de transmission à plusieurs éléments et en particulier qu'il présente au moins deux éléments de transmission (24, 26) attenants l'un à l'autre.

10. Procédé pour le fonctionnement d'une machine à coudre
- comprenant une tête de machine (3),
- comprenant au moins une tige de pied de biche (18, 30),
-- comprenant une extrémité orientée vers l'ouvrage à coudre avec laquelle la tige de pied de biche (18, 30) est reliée par l'intermédiaire d'un dispositif exerçant une pression (14, 29), dispositif qui est conçu pour agir conjointement avec le tissu à coudre,
-- comprenant une extrémité orientée vers la tête de machine où la tige de pied de biche (18, 30) agit conjointement avec un dispositif générant une pression (20, 31),
- le dispositif générant une pression (20, 31) présentant :
-- un servomoteur (21),
-- un levier de transmission (22) qui est relié de manière solidaire en rotation avec un arbre moteur (23) du servomoteur (21) et est disposé, espacé de manière radiale par rapport à l'arbre moteur 23) dans une position de liaison par poussée avec l'extrémité de la tige pied de biche (18, 30) du côté de la tête de machine, **caractérisé en ce que** la pression qu'exerce la tige de pied de biche (18, 30) sur le tissu varie selon une courbe prédéterminée de pression qu'exerce le servomoteur (21) par l'intermédiaire du levier de transmission (22) sur la tige de pied de biche (18, 30) pendant la réalisation d'un point.

11. Procédé selon la revendication 10 **caractérisé en ce qu'**une tension de fil dépendant de la pression exercée sur le tissu d'au moins une des tiges de pied de biche (18, 30) est préréglée.

12. Procédé pour le fonctionnement d'une machine à coudre selon l'une des revendications de 1 à 9 **caractérisé en ce que** la course qui est réalisée par la tige de pied de biche (18, 30) pendant un point varie selon une courbe de préréglage de course de la tige de pied de biche (18, 30) transmise par l'intermédiaire du levier de transmission (22).

13. Procédé selon la revendication 12 en tenant compte de la revendication 6 **caractérisé en ce que** la bande transporteuse de tissu (13, 13a) agit conjointement avec une autre face formée par la bande transporteuse de tissu (10, 11) pour le soutien du tissu, la course étant préréglée de manière variable en fonction d'un surplus de tissu à générer sur les bandes transporteuses de tissu (10, 13 ; 11, 13a).

14. Procédé selon les revendications 12 ou 13 **caractérisé en ce que** la course est fonction d'une tension de fil préréglée et mesurée ou d'un nombre de tours d'un arbre de bras de la machine à coudre (1).

15. Procédé pour le fonctionnement d'une machine à coudre,
- comprenant une tête de machine (3),
- comprenant deux tiges de pied de biche (18, 30),
-- comprenant chacune une extrémité du côté de l'ouvrage à coudre avec laquelle la tige de pied de biche (18, 30) est reliée par l'intermédiaire d'un dispositif exerçant une pression (14, 29), dispositif qui est conçu pour agir conjointement avec le tissu à coudre,
-- comprenant une extrémité du côté de la tête de machine où la tige de pied de biche (18, 30) agit conjointement avec un dispositif générant une pression (20, 31),
chacun des deux dispositifs générant la pression présentant :
-- un servomoteur (21),
-- un levier de transmission (22) qui est relié de manière solidaire en rotation avec un arbre moteur (23) du servomoteur (21) et est disposé, espacé de manière radiale par rapport à l'arbre moteur (23) en une position de liaison par poussée avec l'extrémité de la tige pied de biche (18, 30) du côté de la tête de machine,
le dispositif exerçant la pression (14, 29) agissant conjointement avec au moins une tige de pied de biche (18, 30), agissant conjointement avec une bande transporteuse de tissu (13, 13a) circulaire,
**caractérisé en ce que**
- la pression qu'exercent les tiges de pied de biche (18, 30) sur le tissu pendant la réalisation d'un point varie selon une courbe de pression préréglée qu'exercent les servomoteurs (21) sur les tiges de pied de biche (18, 30) par l'intermédiaire du levier de transmission (22),
et
- la course qu'effectuent les tiges de pied de biche (18, 30) pendant un point varie selon une courbe de course préréglée que les servomoteurs (21) transmettent aux tiges de pied de biche (18, 30) par l'intermédiaire du levier de transmission (22),
- la variation de pression et la variation de la course étant préréglées en fonction d'un parcours de la couture droit ou en forme de courbe par l'intermédiaire des bandes transporteuses de tissu (10, 11 ; 13, 13a).
